# EUROPÄISCHE PATENTSCHRIFT

(11) **EP 0 563 601 B1**
(45) Veröffentlichungstag und Bekanntmachung des Hinweises auf die Patenterteilung: **20.03.1996**
(21) Anmeldenummer: 93103370.8
(22) Anmeldetag: 03.03.1993
(51) Int. Cl.: B41F 27/12

(54) **Klemm- und Spannvorrichtung für eine Druckplatte in einer Druckmaschine**
Device for clamping and tensioning a printing plate in a printing machine
Dispositif pour serrer et tendre une plaque d'impression dans une machine à imprimer

(30) Priorität: 30.03.1992 DE 4210316
(43) Veröffentlichungstag der Anmeldung: 06.10.1993
(73) Patentinhaber: Heidelberger Druckmaschinen Aktiengesellschaft, D-69115 Heidelberg (DE)
(72) Erfinder: Blaser, Peter-Theobald, W-6912 Dielheim (DE); Miltner, Karl-Hermann, W-6915 Dossenheim (DE); Rodi, Anton, W-6906 Leimen (DE)
(74) Vertreter: Stoltenberg, Baldo Heinz-Herbert

(56) Entgegenhaltungen:
- EP-A- 0 411 731
- EP-A- 0 493 772

## Beschreibung

Die Erfindung betrifft eine Klemm- und Spannvorrichtung für die nach innen abgewinkelte Hinterkante einer flexiblen Druckplatte in einem axialen Kanal am Umfang eines Plattenzylinders einer Druckmaschine nach dem Oberbegriff des Patentanspruches 1.

Eine solche Klemm- und Spannvorrichtung ist in der DE-P 41 28 994 (entspricht der nachveröffentlichten EP-A-0 493 772) offenbart. Hieraus ist eine Anordnung bekannt, bei der zwei parallel zueinander in dem axialen Kanal am Umfang eines Plattenzylinders angeordnete Klemmleisten sich gegenüberliegend ausgebildete Klemmflächen den Spannschlitz zur Erfassung der abgewinkelten Hinterkante der Druckplatte aufweisen, wobei die Knickkante der Abwinkelung um ein vorbestimmtes Maß radial innerhalb der etwa kreisförmigen Querschnittskontur des Plattenzylinders liegt. Die in Spannrichtung hintere Spannleiste ist in dem Kanal als ein radial zur Zylinderachse wirksamer Doppelhebel gegen den Plattenzylinder abgestützt und durch ein pneumatisches Stellelement im Plattenzylinder gegen die Wirkung einer das Klemmende in Spannrichtung der auf den Umfang des Plattenzylinders aufgespannten Druckplatte belastenden Feder schwenkbar, um die Spannung und die Klemmung der abgewinkelten Hinterkante der Druckplatte in dem Klemmschlitz zwischen den beiden Klemmflächen der Klemmleisten zu lösen. Vorteilhaft sind die stets definierte Klemmkraft und die ebenfalls definierte Spannkraft durch die Federn, welche sich andererseits gegen den Körper des Plattenzylinders abstützen.

Um die Abwinkelung der Druckplattenhinterkante, insbesondere bei einer automatisierten Druckplatteneinspannung, so tief in den Klemmschlitz innerhalb der Querschnittskontur des Plattenzylinders zu drücken, daß auch die periphere Hinterkante der Druckplatte innerhalb der Querschnittskontur des Plattenzylinders liegt, sind Zusatzeinrichtungen erforderlich, wie sie beispielsweise aus der JP-Sho 63-191636 und auch aus der EP 0 411 731 -A2- bekannt sind. Diese Schriften offenbaren jeweils eine Einrichtung, bei der eine radial elastische Walze bereits nach dem Einspannen der Vorderkante der Druckplatte gegen den Umfang des Plattenzylinders drückt, bis auch die abgewinkelte Hinterkante der Druckplatte in den Klemmschlitz eingeführt und innerhalb der Querschnittskontur des Plattenzylinders geklemmt ist. Solche Zusatzeinrichtungen für das Einschieben der abgewinkelten Hinterkante der Druckplatte in den Spannschlitz einer Klemmvorrichtung sind mit Sicherheitsvorkehrungen auszurüsten, um Kollisionen beweglicher Teile zu vermeiden und sind dementsprechend kostenaufwendig.

Aufgabe der Erfindung ist es, eine Klemm- und Spannvorrichtung nach dem Oberbegriff des Patentanspruches 1 in der Weise auszubilden, daß auch bei automatisiertem Wechsel der Druckplatte keine Zusatzeinrichtung für das Einschieben der Abkantung am hinteren Plattenende in den Klemmschlitz der Spannvorrichtung erforderlich ist.

Diese Aufgabe löst die Erfindung mit einer Ausbildung nach dem Kennzeichen des Patentanspruches 1.

Eine solche Ausbildung ermöglicht das radiale Herausfahren der Klemmleisten der Klemmvorrichtung aus dem axialen Kanal des Plattenzylinders wenigstens soweit, daß die radial äußeren Begrenzungsflächen der Klemmleisten außerhalb der Querschnittskontur des Plattenzylinders liegen. Das Einschieben der Abkantung am hinteren Ende der Druckplatte in den Klemmschlitz, dessen radial äußerer Bereich sich dann etwa in der Querschnittskontur des Plattenzylinders oder vorteilhaft etwas außerhalb dieser Querschnittskontur befindet, erfolgt dann durch eine Drehbewegung des Gummituchzylinders, so daß der Gummituchzylinder die Abkantung in den Klemmschlitz eindrückt.

Die Klemm- und Spannvorrichtung wird danach mit der geklemmten Abwinklung der Druckplatte radial nach innen in Richtung zur Achse des Plattenzylinders bis in eine stabile Anschlaglage zurückgezogen, in der die periphere Hinterkante der Druckplatte innerhalb der Querschnittskontur des Plattenzylinders liegt. Damit das Gummituch des Gummituchzylinders die Hinterkante der Druckplatte erreicht, muß der sich axial erstreckende Kanal des Gummituchzylinders entsprechend schmal sein, um einen ausreichenden Versatz gegenüber dem axialen Kanal des Plattenzylinders zu erreichen. Möglich ist es aber auch, für die Dauer der Aufspannung der Druckplatte den Gummituchzylinder gegenüber dem Plattenzylinder zu verdrehen, damit der Gummituchzylinder die hintere Abkantung der Druckplatte erreicht um diese in den Klemmschlitz der radial ausgefahrenen Klemm -und Spannvorrichtung satt einzudrücken.

Bevorzugt wird die Anwendung der Erfindungsmerkmale bei einer Klemmvorrichtung nach dem Patentanspruch 2, wodurch eine stabile Konstruktion mit formschlüssiger Übertragung der Klemm- und Spannkräfte auf den Körper des Plattenzylinders erreicht wird.

Eine Ausbildung mit Merkmalen des Patentanspruches 3 ermöglicht die Beibehaltung der zu der Anordnung nach der DE-P 41 28 994 erläuterten Vorteile.

Weitere vorteilhafte Ausbildungsmerkmale enthalten die Ansprüche 4 bis 11.

Ein Ausführungsbeispiel der Erfindungsmerkmale ist auf der Zeichnung dargestellt. Es zeigen:
- Figur 1: einen Querschnitt durch einen axialen Kanal in einem Plattenzylinder und durch eine darin angeordnete Klemm- und Spannvorrichtung in der Druckstellung,
- Figur 2: den gleichen Querschnitt in einer Spannstellung und
- Figur 3: schematisch die Phasenstellung von Plattenzylinder und Gummituchzylinder zum Einschieben der Abkantung in den Klemmschlitz.

In den Zeichnungsfiguren sind der Gummituchzylinder 1 und der Plattenzylinder 2 einer Offset-Bogenrotationsdruckmaschine dargestellt. Der Gummituchzylinder 1 weist am Umfang einen axial verlaufenden Kanal 3 auf und ist mit dem Gummituch 23 bespannt. Der Plattenzylinder 2 ist mit einem ebenfalls axial verlaufenden, am Umfang offenen Kanal 4 versehen. In diesem Kanal 4 ist eine Klemmvorrichtung für eine auf den Umfang des Plattenzylinders 2 aufspannbare Druckplatte 5 angeordnet, deren Vorderkante an anderer Stelle am Umfang des Plattenzylinders 2 festgelegt ist und deren Hinterkante mit einer radial nach innen gerichteten Abkantung 6 in einen Klemmschlitz 7 der Klemm- und Spannvorrichtung eingreift, in der das hintere Ende der Druckplatte 5 festgehalten und durch die die Druckplatte auf dem Umfang des Plattenzylinders gespannt wird. Diese Klemmvorrichtung besteht aus zwei Klemmleisten 8 und 9, an deren im Querschnitt äußeren Enden Klemmflächen ausgebildet sind, die den Klemmschlitz 7 einschließen. Beide Klemmleisten 8 und 9 sind in einem Rahmen 10 angeordnet, der in dem Kanal 4 des Plattenzylinders 2 zwischen stabilen Anschlaglagen etwa radial beweglich geführt ist, so daß die beiden Klemmleisten 8 und 9 mit dem Klemmschlitz 7 wenigstens teilweise aus der Querschnittskontur des Plattenzylinders 2 heraus und so weit radial nach innen zurückziehbar sind, daß die periphere Hinterkante der Druckplatte 5 innerhalb der Querschnittskontur des Plattenzylinders liegt. Die in Spannrichtung der Druckplatte 5 hintere, das heißt, in der Zeichnung die rechte Klemmleiste 8 ist im Querschnitt als Doppelhebel mittels einer Welle 11, Wellenansätzen oder dergleichen in einer balligen Auskehlung des Rahmens 10 abgestützt. Das innere Ende dieses Doppelhebels wird durch eine vorgespannte Feder 12 in Richtung der Spannung der Druckplatte 5 auf dem Umfang des Plattenzylinders 2 permanent belastet. Auf der gegenüberliegenden Seite ist gegen das innere Ende des Doppelhebels der Klemmleiste 8 eine vorteilhaft pneumatisch beaufschlagbare Verstelleinheit 20 wirksam, welche bei einer Betätigung den Doppelhebel gegen die Feder 12 verschwenkt, um die Spannung der Druckplatte auf dem Plattenzylinder 2 und gleichzeitig die Klemmvorrichtung zu lösen. Die andere Klemmleiste 9 weist im Querschnitt ebenfalls etwa mittig einen balligen Vorsprung 13 auf, der sich radial außerhalb der Achse der Welle 11 in einer Kugelpfanne gegen die Klemmleiste 8 abstützt. Das innere Ende dieser Klemmleiste 9 greift mit einem Vorsprung 14 in eine Ausnehmung 15 im Rahmen 10 ein, wodurch die Klemmleiste 9 einerseits in ihrer gezeichneten Lage gehalten wird, andererseits aber zum Spannen und Lösen der Spann- und Klemmvorrichtung ausreichend beweglich ist. Vorteilhaft ist ein im Querschnitt etwa u-förmig gestalteter Rahmen 10 mit einer Bodenstegfläche 24, einer ebenen äußeren Stegfläche 25 an der einen Außenseite und ebenen Teilbereichsflächen 26 und 27 an der anderen Außenseite der Schenkel. Dadurch ist eine Führung des Rahmens 10 in den Führungsflächen 28 des Kanals 4 des Plattenzylinders 2 mittels linearer Wälzlager 16 möglich, um eine leichtgängige und spielfreie Beweglichkeit des Rahmens zu erreichen. Der trogförmige, im Querschnitt u-förmige Rahmen 10 ist von einer Stirnseite her axial in den Kanal 4 einschiebbar und untergreift mit etwa tangential verlaufenden Stützflächen 17 etwa parallel verlaufende Gegenflächen 29 im Kanal 4 des Plattenzylinders. Zwischen diesen Stützflächen 17 und dem Körper des Plattenzylinders sind auf beiden Seiten des Kanals 4 Federn 18 und 19 vorgespannt, die den Rahmen 10 permanent in Richtung zur Achse des Plattenzylinders 2 belasten.

Unter dem Rahmen 10 sind vorteilhaft pneumatisch beaufschlagte Verstelleinheiten 21 und 22 angeordnet, die im unbelasteten Zustand radial nach innen gerichtet eine formschlüssige Kraftübertragung ermöglichen. In Umfangsrichtung erfolgt diese formschlüssige Kraftübertragung durch die Wälzlagerkörper 16. Bei Beaufschlagung der Verstelleinheiten 21 und 22 wird die Kraft der Federn 18 und 19 überwunden, so daß der Rahmen 10 mit den Klemmleisten 8 und 9 nach außen und der Klemmschlitz 7 wenigstens teilweise aus dem Bereich der Querschnittskontur des Plattenzylinders 2 herausgefahren wird. Eine Beaufschlagung der gegen das innere Ende der Klemmleiste 8 wirksamen Verstelleinheit 20 führt zur Überwindung der Federkraft 12, so daß die Klemmleiste 8 um die Welle 11 schwenkt und der Klemmschlitz 7 geöffnet wird. In dieser Position kann die Druckplatte 5 durch Verdrehung des gegeneinander angestellten Gummituchzylinders 1 und des Plattenzylinders 2 gegen den Umfang des Plattenzylinders 2 und gleichzeitig die hintere Abkantung 6 der Druckplatte in den Klemmschlitz 7 hineingedrückt werden. Die Klemmung dieser Abkantung erfolgt bei Entlastung der Verstelleinheit 20. Durch Entlastung der Verstelleinheiten 21 und 22 drücken die Federn 18 und 19 den Rahmen 10 mit den Klemmleisten 8 und 9 radial nach innen in eine stabile Anschlaglage, In der die periphere Hinterkante der Druckplatte 5 innerhalb der Querschnittskontur des Plattenzylinders 2 liegt. Weitere Hilfsmittel sind dazu nicht erforderlich. Insbesondere ist keine besondere Vorrichtung zum Eindrücken der hinteren Abkantung 6 der Druckplatte 5 erforderlich. Es ist lediglich darauf zu achten, daß der Gummituchzylinder 1 mit seinem Umfang die hintere Abkantung 6 der Druckplatte 5 erreicht. Dies kann durch einen entsprechend eng ausgebildeten Kanal im Gummituchzylinder 1 oder gegebenenfalls durch eine vorübergehende Verdrehung des Gummituchzylinders 1 gegenüber dem Plattenzylinder 2 während der Betätigung der Klemmvorrichtung erreicht werden, wie dies in der Figur 3 schematisch dargestellt ist.

### Teileliste

- 1: Gummituchzylinder
- 2: Plattenzylinder
- 3: Kanal
- 4: Kanal
- 5: Druckplatte
- 6: Abkantung
- 7: Klemmschlitz
- 8: Klemmleiste (Spannleiste)
- 9: Klemmleiste
- 10: Rahmen
- 11: Welle
- 12: Feder
- 13: Vorsprung, Gelenk
- 14: Vorsprung
- 15: Ausnehmung
- 16: Wälzlager
- 17: Stützflächen
- 18: Feder
- 19: Feder
- 20: Verstelleinheit
- 21: Verstelleinheit
- 22: Verstelleinheit
- 23: Gummituch
- 24: Bodenstegfläche
- 25: Stegfläche
- 26: Teilbereichsfläche
- 27: Teilbereichsfläche
- 28: Führungsfläche
- 29: Gegenfläche

## Patentansprüche

1. Klemm- und Spannvorrichtung für die nach innen abgewinkelte Hinterkante einer flexiblen Druckplatte in einem axialen Kanal am Umfang eines mit einem Gummituchzylinder (1) im Achsabstand verstellbar zusammenwirkenden Plattenzylinders, auf den die in ihrer Vorderkante festgelegte Druckplatte in Umfangsrichtung spannbar ist, bestehend aus zwei in dem Kanal beweglich abgestützten Klemmleisten, die innerhalb der Querschnittskontur des Plattenzylinders einen axial in dem Kanal verlaufenden Spannschlitz zur Aufnahme der abgewinkelten Hinterkante der Druckplatte bilden und durch reversible Klemmkräfte gegeneinander sowie durch reversible Spannkräfte gemeinsam in Spannrichtung der Druckplatte belastbar sind, die sich jeweils gegen den Plattenzylinder abstützen,
**dadurch gekennzeichnet**,
daß die Klemmvorrichtung in dem Kanal (4) des Plattenzylinders (2) radial beweglich angeordnet und durch Antriebskräfte mit den radial äußeren Kanten der den Spannschlitz (7) bildenden Klemmleisten (8, 9) wenigstens bis zur Umfangskontur des Querschnitts des Plattenzylinders (2) radial nach außen beweglich und mit der geklemmten Abkantung (6) der Hinterkante der Druckplatte (5) innerhalb der Kontur des Plattenzylinders (2) zurückbeweglich ist.

2. Klemm- und Spannvorrichtung nach Anspruch 1,
**dadurch gekennzeichnet**,
daß die abgewinkelte Hinterkante (6) der Druckplatte (5) durch den Gummituchzylinder (1) in den Klemmschlitz (7) zwischen den radial ausgefahrenen Spannleisten (8, 9) eindrückbar ist.

3. Klemm- und Spannvorrichtung nach den Ansprüchen 1 und 2,
**dadurch gekennzeichnet**,
daß die Klemmleisten (8, 9) beweglich in einem in dem Kanal (4) des Plattenzylinders (2) radial beweglich geführten Rahmen (10) angeordnet und die auf die Klemmleisten (8, 9) wirksamen Klemm- und Spannkräfte andererseits gegen den Rahmen (10) abgestützt sind.

4. Klemm- und Spannvorrichtung nach den Ansprüchen 1 bis 3,
**dadurch gekennzeichnet**,
daß der Rahmen (10) durch sich gegen den Plattenzylinder (2) abstützende Federkräfte radial nach innen belastet und durch pneumatisch beaufschlagbare Verstelleinheiten (21, 22) gegen die Wirkung der Federkräfte (18, 19) radial nach außen bis in eine Aufnahmeposition für die Abkantung (6) der Druckplatte (5) durch die Klemmleisten (8, 9) verschiebbar ist.

5. Klemm- und Spannvorrichtung nach den Ansprüchen 1 bis 4,
**dadurch gekennzeichnet**,
daß der Rahmen (10) mittels Wälzlager (16) in der Führung im Kanal (4) des Plattenzylinders (2) geführt ist.

6. Klemm- und Spannvorrichtung nach den Ansprüchen 1 bis 5,
**dadurch gekennzeichnet**,
daß die beiden Klemmleisten (8, 9) sich in einem im Querschnitt kalottenfoermigen Gelenk (13) gegeneinander und mit ihren inneren Enden gegen den Rahmen (10) abstützen, und daß eine Feder (12) das äußere Ende der beiden Klemmleisten (8, 9) in Spannrichtung der auf den Umfang des Plattenzylinders (2) aufgespannten Druckplatte (5) belastet.

7. Klemm- und Spannvorrichtung nach den Ansprüchen 1 bis 6,
**dadurch gekennzeichnet**,
daß die in Spannrichtung der Druckplatte (5) hintere Klemmleiste (8) als Spannleiste wirksam ist und radial innerhalb des kalottenförmigen Gelenks (13) beider Klemmleisten (8, 9) auf einer sich axial in dem Kanal (4) des Plattenzylinders (2) erstreckenden Welle (11) kippbar in dem Rahmen (10) gelagert ist.

8. Klemm- und Spannvorrichtung nach den Ansprüchen 1 bis 7,
**dadurch gekennzeichnet**,
daß am inneren Ende der als Spannleiste wirksamen Klemmleiste (8) eine sich gegen den Rahmen abstützende, pneumatisch beaufschlagbare Verstelleinrichtung (20) anliegt, welche bei ihrer Beaufschlagung die Spannkräfte der Spannfeder (12) überwindet, die die Klemmleisten (8, 9) im Klemmschlitz (7) gegeneinander und gemeinsam in Spannrichtung permanent belastet.

9. Klemm- und Spannvorrichtung nach den Ansprüchen 1 bis 8,
**dadurch gekennzeichnet**,
daß der Rahmen (10) im Querschnitt des Kanals (4) im Plattenzylinder (2) etwa u-förmig ausgebildet ist, sich mit einer Bodenstegfläche (24) auf pneumatisch beaufschlagbare Verstelleinrichtungen (21, 22) im Kanal (4) abstützt und an den radial nach außen gerichteten Schenkelenden durch radial zur Mitte des Plattenzylinders (2) wirksame Federn (18, 19) belastet ist.

10. Klemm- und Spannvorrichtung nach den Ansprüchen 1 bis 9,
**dadurch gekennzeichnet**,
daß die die als Spannleiste wirksame und sich etwa mittig mit einem ballig ausgeführten Stützlager (11) gegen den einen Schenkel des u-förmigen Trogprofils des Rahmens (10) abstützende Klemmleiste (8) belastende Feder (12) sich einerseits gegen das radial innere Ende dieser Spannleiste (8) und andererseits nahe am Steg gegen den anderen Schenkel des Profils abstützt.

11. Klemm- und Spannvorrichtung nach den Ansprüchen 1 bis 10,
**dadurch gekennzeichnet**,
daß der Rahmen (10) beidseitig etwa tangential zur Achse des Plattenzylinders ausgebildete Stützflächen (17) aufweist, die parallel dazu verlaufende Gegenflächen (29) im Kanal (4) des Plattenzylinders (2) hintergreifen, und daß zwischen den Stützflächen (17) und den Gegenflächen (29) Federn (18, 19) vorgespannt sind.

## Claims

1. Device for the clamping and tensioning of the inwardly angled rear edge of a flexible printing plate in an axial channel on the circumference of a plate cylinder, which cooperates adjustably at an axial distance with a rubber-blanket cylinder (1) and onto which the printing plate fixed at its front edge can be tensioned in the circumferential direction, the said device consisting of two clamping battens which are supported movably in the channel and which form, within the cross-sectional contour of the plate cylinder, a tensioning slot, extending axially in the channel, for receiving the angled rear edge of the printing plate and can be jointly loaded in the tensioning direction of the printing plate relative to one another by reversible clamping forces and by reversible tensioning forces, the said clamping forces and the said tensioning forces being supported in each case against the plate cylinder, characterized in that the clamping device is arranged radially movably in the channel (4) of the plate cylinder (2) and, by means of driving forces, is movable radially outwards, at least as far as the circumferential contour of the cross-section of the plate cylinder (2), with the radially outer edges of the clamping battens (8, 9) forming the tensioning slot (7) and, together with the clamped bevel (6) of the rear edge of the printing plate (5), is movable back within the contour of the plate cylinder (2).

2. Clamping and tensioning device according to Claim 1, characterized in that the angled rear edge (6) of the printing plate (5) can be pressed by the rubber-blanket cylinder (1) into the clamping slot (7) between the radially extending tensioning battens (8, 9).

3. Clamping and tensioning device according to Claims 1 and 2, characterized in that the clamping battens (8, 9) are arranged movably in a frame (10) guided radially movably in the channel (4) of the plate cylinder (2), and the clamping and tensioning forces effective on the clamping battens (8, 9) are, on the other hand, supported against the frame (10).

4. Clamping and tensioning device according to Claims 1 to 3, characterized in that the frame (10) is loaded radially inwards by spring forces supported against the plate cylinder (2) and, by means of pneumatically loadable adjustable units (21, 22), can be displaced radially outwards, counter to the effect of the spring forces (18, 19), into a position for receiving the bevel (6) of the printing plate (5) by the clamping battens (8, 9).

5. Clamping and tensioning device according to Claims 1 to 4, characterized in that the frame (10) is guided by means of rolling bearings (16) in the guide in the channel (4) of the plate cylinder (2).

6. Clamping and tensioning device according to Claims 1 to 5, characterized in that the two clamping battens (8, 9) are supported against one another in a joint (13) of cup-shaped cross-section and against the frame (10) with their inner ends, and in that a spring (12) loads the outer end of the two clamping battens (8, 9) in the tensioning direction of the printing plate (5) mounted on the circumference of the plate cylinder (2).

7. Clamping and tensioning device according to Claims 1 to 6, characterized in that the clamping batten (8) at the rear in the tensioning direction of the printing plate (5) is effective as a tensioning batten and is mounted in the frame (10), radially within the cup-shaped joint (13) of the two clamping battens (8, 9), so as to be tiltable on a shaft (11) extending axially in the channel (4) of the plate cylinder (2).

8. Clamping and tensioning device according to Claims 1 to 7, characterized in that a pneumatically loadable adjusting device (20) supported against the frame bears on the inner end of the clamping batten (8) effective as a tensioning batten and, when loaded, overcomes the tensioning forces of the tensioning spring (12) which permanently loads the clamping battens (8, 9) in the clamping slot (7) against one another and jointly in the tensioning direction.

9. Clamping and tensioning device according to Claims 1 to 8, characterized in that the frame (10) is made approximately U-shaped in the cross-section of the channel (4) in the plate cylinder (2), is supported with a bottom web face (24) in the channel (4) on pneumatically loadable adjusting devices (21, 22) and is loaded at the radially outward-directed leg ends by springs (18, 19) effective radially relative to the centre of the plate cylinder (2).

10. Clamping and tensioning device according to Claims 1 to 9, characterized in that the spring (12), which loads the clamping batten (8) effective as a tensioning batten and supported approximately centrally by means of a convex support bearing (11) against one leg of the U-shaped trough profile of the frame (10), is supported, on the one hand, against the radially inner end of this tensioning batten (8) and, on the other hand, near to the web, against the other leg of the profile.

11. Clamping and tensioning device according to Claims 1 to 10, characterized in that the frame (10) has, on both sides, supporting faces (17) which are formed approximately tangentially to the axis of the plate cylinder and which engage behind counterfaces (29), extending parallel to the said supporting faces, in the channel (4) of the plate cylinder (2), and in that springs (18, 19) are prestressed between the supporting faces (17) and the counterfaces (29).

## Revendications

1. Dispositif de serrage et de tension au bord arrière, recourbé vers l'intérieur, d'une plaque d'impression flexible dans un canal axial situé sur le pourtour d'un cylindre porte-plaques, coopérant avec un cylindre porte-blanchet (1) avec possibilité de réglage d'espacement axial et sur lequel la plaque d'impression, fixée par son bord avant, peut être tendue dans une direction circonférencielle, dispositif se composant de deux barres de serrage, soutenues avec possibilité de déplacement dans le canal précité et qui forment, à l'intérieur du contour de section d'un cylindre porteplaques, une fente de tension, orientée axialement dans le canal et servant à recevoir le bord arrière recourbé de la plaque d'impression, les barres de serrage pouvant être poussées l'une contre l'autre par des forces de serrage réversibles et pouvant également être sollicitées ensemble, par des forces de tension réversibles, dans le sens de tension de la plaque d'impression, de manière à s'appuyer chacune contre le cylindre porte-plaques, dispositif caractérisé en ce qu'il dispose avec possibilité de mouvement radial dans le canal (4) du cylindre porte-plaques (2) et peut être déplacé radialement vers l'extérieur, par des forces d'entraînement et sous l'action des bords radialement extérieurs des barres de serrage (8, 9) formant la fente de tension (7), au moins jusqu'au contour périphérique de section du cylindre porte-plaques (2), et il peut être rétracté, en serrant la partie recourbée, (6) du bord arrière de la plaque d'impression (5), à l'intérieur du contour du cylindre porte-plaques (2).

2. Dispositif de serrage et de tension selon la revendication 1, caractérisé en ce que le bord arrière recourbé (6) de la plaque d'impression (5) peut être engagé par le cylindre porte-blanchet (1) dans la fente de serrage (7) formée entre les barres de serrage (8, 9) sorties radialement.

3. Dispositif de serrage et de tension selon les revendications 1 et 2, caractérisé en ce que les barres de serrage (8, 9) sont disposées avec possibilité de déplacement dans un châssis (10) guidé avec possibilité de mouvement radial dans le canal (4) du cylindre porteplaques (2) et les forces de serrage et de tension agissant sur les barres de serrage (8, 9) sont transmises de l'autre côté au chassis (10).

4. Dispositif de serrage et de tension selon les revendications 1 à 3, caractérisé en ce que le châssis (10) est sollicité radialement vers l'intérieur par des forces élastiques s'exerçant contre le cylindre porteplaques (2) et il peut être déplacé, par des unités de manoeuvre (21, 22) pouvant être actionnées pneumatiquement et en opposition à l'action des forces élastiques (18, 19), radialement vers l'extérieur jusque dans une position de réception du bord recourbé (6) de la plaque d'impression (5) sous l'action des barres de serrage (8, 9).

5. Dispositif de serrage et de tension selon les revendications 1 à 4, caractérisé en ce que le châssis (10) est guidé par des roulements à rouleaux (16) dans le guide formé dans le canal (4) du cylindre porte-plaques (2).

6. Dispositif de serrage et de tension selon les revendications 1 à 5, caractérisé en ce que les deux barres de serrage (8, 9) s'appuient, dans une articulation (13) ayant une section en forme de calotte, l'une contre l'autre et également par leurs extrémités intérieures contre le châssis (10) et en ce qu'un ressort (12) sollicite l'extrémité extérieure des deux barres de serrage (8, 9) dans le sens de tension de la plaque d'impression (5) tendue sur le pourtour du cylindre porte-plaques (2).

7. Dispositif de serrage et de tension selon les revendications 1 à 6, caractérisé en ce que la barre de serrage (8), située en arrière dans le sens de tension de la plaque d'impression (5), agit comme une barre de tension et est montée, radialement à l'intérieur de l'articulation en forme de calotte (13) des deux barres de serrage (8, 9), sur un arbre (11), s'étendant axialement dans le canal (4) du cylindre porte-plaques (2), de façon à pouvoir basculer dans lh châssis 10.

8. Dispositif de serrage et de tension selon les revendications 1 à 7, caractérisé en ce que contre l'extrémité intérieure de la barre de serrage (8) agissant comme une barre de tension, est sollicité par un dispositif de manoeuvre (20), s'appuyant contre le châssis, pouvant être actionné pneumatiquement et qui contrebalance, lorsqu'il est sollicité, la force de tension du ressort de tension (12), qui pousse en permanence les barres de serrage (8, 9) dans la fente de serrage (7) l'une vers l'autre, et ensemble, dans le sens de tension.

9. Dispositif de serrage et de tension selon les revendications 1 à 8, caractérisé en ce que le châssis (10) est agencé à peu près en forme de U et est disposé dans la section du canal (4) du cylindre porte-plaques (12), il s'appuie par une surface de base (24) contre des dispositifs de manoeuvre (21, 22) situés dans le canal (4) et pouvant être actionnés pneumatiquement et il est appliqué contre les extrémités de branches orientées radialement vers l'extérieur, par des ressorts (18, 19), agissant radialement en direction du milieu du cylindre porte-plaques (2).

10. Dispositif de serrage et de tension selon les revendications 1 à 9, caractérisé en ce que le ressort (12) sollicitant la barre de serrage (8), agissant comme une barre de tension et s'appliquant a peu près en son milieu et par une zone d'appui (11) de forme bombée contre une branche de la partie en forme de U du châssis (10), s'appuie d'un côté contre l'extrémité radialement intérieure de cette barre de tension (8) et de l'autre côté, et à proximité de l'âme, contre l'autre branche du profil.

11. Dispositif de serrage et de tension selon les revendications 1 à 10, caractérisé en ce que le châssis (10) comporte des deux côtés des surfaces d'appui (17), orientées à peu près tangentiellement par rapport à l'axe du cylindre porte-plaques et s'accrochant en arrière de surfaces antagonistes (29), orientées à peu près parallèlement auxdites surfaces d'appui et situées dans le canal (4) du cylindre porte-plaques (2), et en ce que des ressorts (18, 19) sont précontraints entre les surfaces d'appui (17) et les surfaces antagonistes (29).
